# FASCICULE DE BREVET EUROPEEN

(11) **EP 0 304 357 B1**
(45) Date de publication et mention de la délivrance du brevet: **15.05.1991**
(21) Numéro de dépôt: 88401900.1
(22) Date de dépôt: 22.07.1988
(51) Int. Cl.: E05B 65/20

(54) **Serrure à câble pour porte de véhicule automobile comportant un mécanisme de condamnation**
Verriegelbare Betätigungsvorrichtung mit Kabel für Kraftfahrzeugtürschloss
Lockable cable actuator for a motor vehicle door lock

(30) Priorité: 29.07.1987 FR 8710729
(43) Date de publication de la demande: 22.02.1989
(73) Titulaire: VALEO ELECTRONIQUE, 78960 Voisins-Le-Bretonneux (FR); BOMORO Bocklenberg & Motte GmbH & Co. KG, D-42369 Wuppertal (DE)
(72) Inventeur: Itkin, Pavel, F-91350 Grigny 2 (FR); Metayer, Guy, F-92150 Suresnes (FR); Kaiser, H.G. Dipl.-Ing., D-5600 Wuppertal 21 (DE)
(74) Mandataire: Lemaire, Marc

(56) Documents cités:
- FR-A- 1 240 022

## Description

L'invention concerne une serrure pour porte de véhicule automobile du type comprenant un levier d'ouverture depuis l'extérieur du véhicule et un organe de commande depuis l'intérieur du véhicule permettant l'ouverture, le verrouillage et le déverrouillage de la serrure par l'intermédiaire d'un câble Bowden entraînant un cavalier coopérant avec ledit levier et ledit organe.

Une telle serrure à cable, décrite par exemple dans le brevet EP-A-0169644, offre l'avantage important, par rapport aux serrures à tringles, d'admettre facilement les tolérances de fabrication et de permettre l'adaptation d'une même serrure sur des véhicules différents.

On a également proposé (par exemple brevet FR-A-2 506 374) de donner aux serrures d'un véhicule automobile équipé d'un verrouillage centralisé une position de condamnation dans laquelle la serrure ne peut pas être ouverte depuis l'intérieur, ce qui augmente la sécurité contre le vol puisque, même après avoir cassé une vitre, le voleur ne peut pas ouvrir les portes du véhicule.

La présente invention vise à donner à une serrure à câble du type décrit à l'introduction une possibilité de condamnation, avec des moyens simples, sûrs et économiques.

A cet effet, la serrure selon l'invention est caractérisée par le fait que l'extrémité dudit câble Bowden adjacente audit organe de commande est logée entre les branches d'une pièce de condamnation en forme générale de U dont le fond est en appui sur ledit cavalier et qui peut basculer sur ce fond, une branche de ladite pièce coopérant avec un arrêt dudit câble, un poussoir de condamnation étant prévu pour coopérer avec l'autre branche pour faire basculer ladite pièce et écarter la première branche dudit arrêt du câble.

Lorsque le poussoir est en position de condamnation, le câble Bowden n'est plus arrêté et la poignée intérieure reliée à l'autre extrémité du câble peut être déplacée sans que le câble entraine l'organe de commande et le levier d'ouverture. Au contraire, si le poussoir est en position de décondamnation, l'arrêt de la première branche de la pièce de condamnation arrête le câble Bowden et la manoeuvre de la poignée intérieure entraîne l'organe de commande et le levier d'ouverture.

Le poussoir de condamnation peut être commandé par un actionneur électrique ou pneumatique. Dans le cas d'une serrure de porte avant, pour au moins celle du conducteur, le poussoir de condamnation peut être actionné mécaniquement, de préférence sous la commande d'un verrou à barillet. Avantageusement, le verrou de commande du poussoir de condamnation commande également le verrouillage et le déverrouillage centralisé du véhicule.

L'invention prévoit en outre, pour assurer le retour du câble Bowden, d'intercaler un ressort hélicoïdal de compression entre le fond de la pièce de condamnation et l'extrémité du câble Bowden.

L'invention sera bien comprise à la lecture de la description suivante faite en se référant au dessin annexé dans lequel:
- la figure 1 est une vue schématique en plan d'une serrure selon un exemple de réalisation de l'invention,
- la figure 2 est une vue schématique en coupe selon la ligne II-II de la figure 1, certaines pièces étant représentées en élévation, la serrure étant déverrouillée, et
- les figures 3 à 7 sont analogues à la figure 2, pour diverses positions de la serrure.

La serrure selon l'exemple décrit est du type décrit et représenté au brevet EP-A-0169644. Dans cet exemple, la serrure est destinée à être montée sur une porte côté conducteur, avec une commande de verrouillage-déverrouillage par un barillet à clé (non représenté).

La serrure comprend une platine 1 enfermant le mécanisme de serrure comprenant un pêne pivotant 2 verrouillable par un cliquet 3. Un levier 4, relié à une poignée extérieure (non représentée) coopère avec un axe 5 logé dans une fenêtre 6 en forme de L du levier 4. Lorsque l'axe 5 est logé dans la branche inférieure de la fenêtre 6 (position de déverrouillage), il sert d'axe de pivotement au levier 4 alors que, quand l'axe 5 est logé dans la partie horizontale (sur le dessin) de la fenêtre 6 (position de verrouillage) le levier 4 pivote autour d'un axe 7 solidaire du cliquet 3. Dans le premier cas, la rotation du levier 4 entraine le cliquet 3 par butée sur l'axe 7 et le cliquet 3 libère le pêne 2. Dans le second cas, le levier 4 n'entraîne pas le pêne 3.

Un organe de commande 8 commande le déplacement de l'axe 5 dans ses positions de verrouillage et de déverrouillage. L'organe de commande 8 est commandé par un câble Bowden 9 coulissant dans une gaîne 10 solidaire du boîtier 1. L'extrémité du câble 9 extérieure au boîtier 1 est solidaire d'une poignée (non représentée) intérieure au véhicule. Le câble 9 est logé dans un cavalier 11 muni d'un arrêt 12 coopérant avec une butée 13 de l'organe de commande 8. Le cavalier 11 comporte en outre un second arrêt 14 coopérant avec une butée 15 du levier 4.

Lorsque le câble 9 est solidaire du cavalier 11 et l'entraîne en translation, il commande le déverrouillage en entraînant l'organe 8 puis, après compression d'une ressort 16, il entraine le levier 4 et provoque donc l'ouverture.

L'organe 8 peut être déplacé entre ses positions de verrouillage et de déverrouillage par un actionneur (non représenté) agissant sur une échancrure 17 ou par un levier 18 commandé par un verrou à barrillet (non représenté).

La structure qui vient d'être décrite est connue par le brevet EU-A-O 169 644.

Conformément à l'invention, une pièce de condamnation 19, en forme générale de U, est en appui par son fond 20 contre le cavalier 11. La branche inférieure (sur le dessin) 21 de la pièce 19 comporte un retour échancré 22 qui, en position de décondamnation (figure 2),coopère avec un arrêt 23 de l'extrémité du câble 9 qui est logée dans la pièce 19. L'autre branche 24 de la pièce 19 n'est pas enfoncée par un poussoir de condamnation 25.

Dans cette position de décondamnation, si la serrure est déverrouillée (figure 2), la serrure peut être ouverte aussi bien de l'extérieur que de l'intérieur. En effet, une traction sur le câble 9 vers la gauche (sur le dessin), entraine la pièce 19 qui pousse le cavalier 11.

Si, dans cette même position de décondamnation, la serrure est verrouillée (figure 3), la commande extérieure ne peut ouvrir la serrure du fait du déplacement de l'axe 5, comme expliqué plus haut. Par contre, une traction sur le câble 9 produit le déverrouillage puis l'ouverture de la serrure,le cavalier 11 étant poussé par la pièce 19. Le déverrouillage et l'ouverture depuis l'intérieur sont possibles, si le verrouillage a été fait avec une personne à l'intérieur du véhicule.

Si, la serrure étant verrouillée, la condamnation a été effectuée (figures 4 et 5) par descente du poussoir 25, celui-ci a appuyé sur la branche supérieure 24 de la pièce 19, laquelle a basculé autour de son fond 20, faisant échapper le retour 22 de la branche inférieure 21 d'avec l'arrêt 23 de l'extrémité du câble 9. Si on tire sur le câble 9 par action sur la poignée intérieure (figure 5), le câble 9 coulisse librement sans entraîner le cavalier 11, de sorte que la serrure ne peut être ni déverrouillée ni ouverte de l'intérieur.

Pour des raisons pratiques, il est nécessaire de pouvoir ouvrir au moins la porte conducteur lorsque le système de condamnation est en panne en position de condamnation. Cependant, par sécurité, il faut que la porte ainsi ouverte puisse être refermée, puis réouverte depuis l'intérieur, puis être verrouillée depuis l'extérieur.

Ces possibilités sont permises grâce à la configuration particulière de la pièce 19 et du poussoir 25 qui va maintenant être décrite. La branche supérieure 24 de la pièce de commande 19 est plus courte que la branche inférieure 21 et comporte une encoche longitudinale d'extrémité 26. Le poussoir 25 comporte une tête 27 de plus grand diamètre.

En partant de la position de verrouillage _ condamnation de la figure 4, une action sur le levier 18 pour le passage de la serrure en position déverrouillage fait coulisser l'ensemble cavalier 11 _ pièce 19 vers la gauche (sur le dessin) et permet le déverrouillage puis l'ouverture. Au cours de cette translation, les bras supérieur 24 échappe au poussoir 25. Le conducteur peut pénétrer dans son véhicule et refermer la porte. Pour ressortir, il tire sur la poignée intérieure, qui tire le câble 9 jusqu'à ce que son arrêt 23, après avoir repoussé le bras inférieur 21 contre l'action d'un ressort 28 intercalé entre le fond 20 et l'arrêt 23, vienne s'encliqueter dans le retour 22 du bras 21 (figure 6). En continuant à tirer sur la poignée intérieure, le câble entraine le levier d'ouverture 4. L'utilisateur peut refermer la porte puis agir sur le levier 18 pour le ramener en position de verrouillage. Au cours de ce mouvement, la pièce 19 est ramenée vers la droite et l'encoche 26 de la branche 24 vient entourer le poussoir 25 au-dessus de la tête 27 (figure 7). La serrure est verrouillée mais le poussoir 25 n'a plus d'action de condamnation.

L'action de verrouillage - déverrouillage peut être bien entendu exercée directement sur l'organe de commande 8, par un actionneur ou par un verrou à barillet. Le poussoir de condamnation 25 peut être commandé par un actionneur, qui peut éventuellement occuper en outre une position de verrouillage et une position de déverrouillage de la serrure. Il peut aussi être commandé mécaniquement.

## Revendications

1. Serrure pour porte de véhicule automobile du type comprenant un levier d'ouverture (4) depuis l'extérieur du véhicule et un organe de commande (8) depuis l'intérieur du véhicule permettant l'ouverture, le verrouillage et le déverrouillage de la serrure par l'intermédiaire d'un câble Bowden entraînant un cavalier (11) coopérant avec ledit levier et ledit organe, caractérisée par le fait que l'extrémité dudit câble Bowden (9) adjacente audit organe de commande (8) est logée entre les branches (21,24) d'une pièce de condamnation (19) en forme générale de U dont le fond (20) est en appui sur ledit cavalier (11) et qui peut basculer sur ce fond (20), une branche (21) de ladite pièce (19) coopérant avec un arrêt (23) dudit câble (9), un poussoir de condamnation (25) étant prévu pour coopérer avec l'autre branche (24) pour faire basculer ladite pièce (19) et écarter la première branche (21) dudit arrêt (23) du câble (9).

2. Serrure selon la revendication 1, caractérisée par le fait que le poussoir de condamnation (25) est commandé par un actionneur électrique ou pneumatique.

3. Serrure selon la revendication 1, pour une porte avant du véhicule, caractérisée par le fait que le poussoir de condamnation (25) est actionné mécaniquement, de préférence sous la commande d'un verrou à barillet.

4. Serrure selon la revendication 3, caractérisée par le fait que le verrou de commande du poussoir de condamnation (25) commande également le verrouillage et le déverrouillage centralisé du véhicule.

5. Serrure selon l'une des revendications 1 à 4, caractérisée par le fait qu'un ressort hélicoïdal de compression (28) est intercalé entre le fond (20) de la pièce de condamnation (19) et l'extrémité du câble Bowden (9).

6. Serrure selon l'une des revendications 1 à 5, caractérisée par le fait que la branche supérieure (24) de la pièce de commande (19) est plus courte que la branche inférieure (21) et comporte une encoche longitudinale d'extrémité (26) et le poussoir (25) comporte une tête (27) de plus grand diamètre.

7. Serrure selon l'une des revendications 1 à 6, caractérisée par le fait qu'un ressort (28) est intercalé entre le fond (20) de la pièce de condamnation (19) et l'extrémité (23) du câble (9).

## Patentansprüche

1. Kraftfahrzeugtürschloß, enthaltend einen von außerhalb des Fahrzeugs zu betätigenden Öffnungshebel (4) und ein vom Fahrzeuginnern aus zu betätigendes Bedienungsorgan (8), wodurch das Öffnen, Verriegeln und Entriegeln des Schlosses mit Hilfe eines Bowdenzugs möglich wird, der einen Reiter (11) betätigt, welcher mit dem genannten Hebel und dem genannten Organ zusammenwirkt, **dadurch gekennzeichnet**, daß das Ende des genannten Bowdenzugs (9), welches an das genannte Bedienungsorgan (8) angrenzt, zwischen den Schenkeln (21, 24) eines Verriegelungselements (19) von allgemein U-förmiger Ausbildung angeordnet ist, dessen Boden (20) auf dem genannten Reiter (11) aufliegt und das auf diesem Boden (20) hin- und herbewegt werden kann, während ein Schenkel (21) des genannten Elements (19) mit einer Sicherung (23) des genannten Kabels (9) zusammenwirkt, wobei ein Verriegelungsschieber (25) zum Zusammenwirken mit dem anderen Schenkel (24) vorgesehen ist, um die Hin- und Herbewegung des genannten Elements (19) zu bewirken und den ersten Schenkel (21) von der genannten Sicherung (23) des Kabels (9) zu entfernen.

2. Schloß nach Anspruch 1, **dadurch** **gekennzeichnet**, daß der Verriegelungsschieber (25) durch ein elektrisches oder pneumatisches Stellglied betätigt wird.

3. Schloß nach Anspruch 1 für eine Fahrzeug-Vordertür, **dadurch** **gekennzeichnet**, daß der Verriegelungsschieber (25) mechanisch, vorzugsweise unter Einwirkung eines Trommelriegels, betätigt wird.

4. Schloß nach Anspruch 3, **dadurch** **gekennzeichnet**, daß der Betätigungsriegel für den Verriegelungsschieber (25) auch die zentrale Verriegelungs- und Freigabevorrichtung des Fahrzeugs betätigt.

5. Schloß nach einem der Ansprüche 1 bis 4, **dadurch gekennzeichnet**, daß eine Druck-Spiralfeder (28) zwischen dem Boden (20) des Verriegelungselements (19) und dem Ende des Bowdenzugs (9) eingesetzt ist.

6. Schloß nach einem der Ansprüche 1 bis 5, **dadurch gekennzeichnet**, daß der obere Schenkel (24) des Betätigungselements (19) kürzer ist als der untere Schenkel (21) und am Ende einen Längseinschnitt (26) aufweist und der Schieber (25) einen Kopf (27) von größerem Durchmesser besitzt.

7. Schloß nach einem der Ansprüche 1 bis 6, **dadurch gekennzeichnet**, daß zwischen dem Boden (20) des Verriegelungselements (19) und dem Ende (23) des Kabels (9) eine Feder (28) eingesetzt ist.

## Claims

1. A door latch for an automotive vehicle, of the kind comprising a lever (4) for opening the door from outside the vehicle, and a control member to be controlled from inside the vehicle enabling the latch to be opened, locked and unlocked through a Bowden cable driving a jockey member (11) which cooperates with the said lever and the said control member, characterised by the fact that the end of the said Bowden cable (9) adjacent to the said control member (8) is lodged between the branches (21, 24) of a locking member (19) which is in the general form of a U, the base (20) of which is in engagement on the said jockey member, the locking member being arranged for tilting on the said base (20), with one branch (21) of the said locking member (19) cooperating with a stop element (23) of the said cable (9), and with a locking button (25) being provided for cooperation with the other branch (24) so as to cause the said locking member (19) to tilt and to separate the first branch (21) from the said stop element (23) of the cable (9).

2. A latch according to Claim 1, characterised by the fact that the locking button (25) is controlled by an electrical or pneumatic actuator.

3. A latch according to Claim 1, for a front door of the vehicle, characterised by the fact that the locking button (25) is actuated mechanically, preferably under the control of a cylinder lock.

4. A latch according to Claim 3, characterised by the fact that the lock for controlling the locking button (25) also controls the central locking and unlocking of the vehicle

5. A latch according to one of Claims 1 to 4, characterised by the fact that a helical compression spring (28) is interposed between the base (20) of the locking member (19) and the end of the Bowden cable (9).

6. A latch according to one of Claims 1 to 5, characterised by the fact that the upper branch (24) of the control member (19) is shorter than the lower branch (21), and has a longitudinal terminal notch (26), while the button (25) has a head (27) of larger diameter.

7. A latch according to one of Claims 1 to 6, characterised by the fact that a spring (28) is interposed between the base (20) of the locking member (19) and the end (23) of the cable (9).
